# EUROPÄISCHE PATENTSCHRIFT

(11) **EP 1 358 372 B1**
(45) Veröffentlichungstag und Bekanntmachung des Hinweises auf die Patenterteilung: **11.03.2009**
(21) Anmeldenummer: 01964798.1
(22) Anmeldetag: 19.09.2001
(51) Int. Cl.: D03C 19/00

(54) **VERFAHREN ZUR HERSTELLUNG VON BILDERN MIT HOHER AUFLÖSUNG IN JACQUARDGEWEBEN**
METHOD FOR THE PRODUCTION OF IMAGES WITH HIGH RESOLUTION IN JACQUARD FABRIC
PROCEDE POUR PRODUIRE DES IMAGES DE HAUTE RESOLUTION SUR DES TISSUS JACQUARD

(30) Priorität: 29.09.2000 IT MI002119; 20.02.2001 CH 130001
(43) Veröffentlichungstag der Anmeldung: 05.11.2003
(73) Patentinhaber: Brevitex Etablissement pour l'exploitation de brevets textiles, 9490 Vaduz (LI)
(72) Erfinder: SAPORITI, Alessandro, I-21013 Gallarate (IT); SAPORITI, Giovanni, I-21013 Gallarate (IT)
(74) Vertreter: Schmauder, Klaus Dieter
(86) Internationale Anmeldenummer: PCT/CH2001/000566
(87) Internationale Veröffentlichungsnummer: WO 2002/027084

(56) Entgegenhaltungen:
- WO-A-00/60151
- WO-A-98/29588
- DE-A- 4 438 535
- FR-A- 2 782 526

## Beschreibung

Gegenstand der vorliegenden Erfindung ist ein Verfahren zur Herstellung von Bildem mit hoher Auflösung in Jacquardgeweben gemäss Oberbegriff des Anspruches 1.

In der EP 0 692 562 wird ein Verfahren zur optischen Darstellung eines aus Kett- und Schussfäden bestehenden Gewebes mit einem Muster beschrieben. Bei diesem Verfahren werden die Muster von einer Datenverarbeitungsanlage erfasst und auf einem Bildschirm angezeigt, wobei die Muster von einer Vorlage eingescannt werden. Danach wird mittels CAD den das Gewebe bildenden Kett- und Schussfäden ein Kreuzungsschema zugeordnet, wobei die Bindungen festgelegt werden, aus denen das Gewebe bestehen soll. Hierbei handelt es sich um die bekannten regelmässigen Bindungen, wie Leinwandbindungen, Satinbindungen, Köperbindungen und Panamabindungen. Anschliessend wird der Verlauf der Kett- und Schussfäden bestimmt, wobei die fadenspezifischen Parameter und Gewebeparameter berücksichtigt werden. Unter Berücksichtigung des dynamische Verhaltens und Verlaufs von Kette und Schuss wird der vorher bestimmte Verlauf der Kett- und Schussfäden korrigiert. Dieser korrigierte Kett-Schussfaden-Verlauf wird durch eine Ausgabeeinheit z. B. einen Bildschirm oder Drucker dargestellt. Nach der Korrektur werden den einzelnen Kett- und Schussfäden verschiedene Farben zugeordnet.

Als nachteilig wird angesehen, dass die Farben in Abhängigkeit von der in der Ausgabeeinheit darstellbaren Farben gewählt werden, wozu ein Fachmann mit Bindungserfahrung erforderlich ist. Bei der Ausgabeeinheit handelt es sich um einen Bildschirm oder einen Drucker, die auf der Basis der Grundfarben (RGB) und mit einer additiven Farbmischung arbeiten. Es ist jedoch bekannt, dass mit textilen Schussfäden in den Grundfarben keine exakte Nachbildung einer Darstellung in einem Gewebe erzielt werden kann. Da die von der Ausgabeeinheit darstellbaren Farben auch Mischfarben enthalten, müssen Fäden mit solchen Mischfarben vorgesehen werden.

In der DE 44 38 535 ist ein Verfahren zum Jacquardweben eines farbigen Stoffes offenbart. Bei diesem Verfahren wird eine zu webende Bildkopie in Anlehnung an das aus der Drucktechnik bekannte Rasterverfahren zerlegt. Bei diesem Verfahren wird eine Vorlage durch Scannen in einen Computer übertragen und auf dem Bildschirm angezeigt, wobei eine sehr hohe Anzahl von Farbtönen vorliegen. Anschliessend werden die Farben auf eine darstellbare oder gewünschte Anzahl von Farben reduziert. Abschliessend wird diese Anzahl von Farben in Rasterpunkte mit den Farben rot, gelb und blau sowie schwarz und weiss zerlegt, wobei der Rasterpunkt die Grösse eines webbaren Punktes aufweist. Nach der Farbzerlegung wird mittels Computertechnik das Webprogramm erstellt, wobei jeder Rasterpunkt einem Webpunkt entspricht. Diese Webpunkte werden nach dem klassischen Jacquardverfahren abgebunden, d. h. es kommen regelmässige Bindungen mit Rapportwiederholungen zur Anwendung.

Das bekannte Verfahren weist wesentliche Nachteile auf. Zur Durchführung des Verfahrens ist ein erfahrener Fachmann mit Bindungserfahrung absolut erforderlich. Es hat sich nämlich herausgestellt, dass bei gewebten farbigen Bildkopieen in den Farben gelb, rot und blau die Farbmischung mangelhaft ist, d. h. diese nicht alle Farbtöne der Vorlage aufweisen. Im Regelfall sind Korrekturen erforderlich, um die gewebte Bildkopie zu verbessern. Derartige Korrekturen können jedoch nur von einem erfahrenen Fachmann mit Bindungserfahrung durchgeführt werden. Bei der Farbzerlegung für die Reprographie ist davon auszugehen, dass beim Druckvorgang im Bereich zwischen den Druckfarben eine Farbmischung auftritt. Mit anderen Worten die gedruckten Farbpunkte sind nicht eindeutig begrenzt sondern die Druckfarben der benachbarten Farbpunkte fliessen im Randbereich teilweise in einander. Bei dem bekannten Verfahren wird die Darstellung in Rasterpunkte zerlegt, die einen Webpunkt mit eindeutiger Begrenzung bilden. Die Mischeffekte sollen durch die geringe Auflösung des menschlichen Auges erzeugt werden.

Es ist also bekannt, daß die Einführung der Jacquard-Webmaschinen die Herstellung von unterschiedlich gearbeiteten Mustern ermöglicht hat, doch sind die Herstellungszeiten für komplexere Muster sehr lang und die auszuführenden Arbeiten extrem aufwendig. Die Einführung der CAD-Systeme im Bereich der Jacquardweberei hat zu einer beachtlichen Vereinfachung der erforderlichen Arbeit geführt und dabei die Fehlermöglichkeit während der Planung sowie der Herstellung von unterschiedlichen Fadengeflechten zwecks Erhalt verschiedener Effekte reduziert. Dennoch zwingen auch die CAD-Systeme die Arbeiter zu besonderen Nacharbeiten an den Bildern, um dann auf dem Endgewebe eine Struktur herzustellen, die dem Ausgangsbild, welches auf dem Gewebe nachgebildet werden soll, so ähnlich wie möglich ist.

In der Tat erfolgen die Arbeiten zur Erstellung der Bilder sowie deren jeweilige Behandlung abgesehen vom Websystem, das später verwendet wird, wie im Folgenden dargestellt:

Zunächst wird eine Farbabtastung eines beliebigen Ausgangsbildes durchgeführt (das Ausgangsbild kann beliebiger Art sein, ohne jegliche Einschränkung); die Abtastung kann mit Hilfe eines Scanners oder mit einem beliebigen anderen Ablesesystem erfolgen.

Das auf diese Art und Weise abgelesene Ausgangsbild wird mittels Video mit einer bemerkenswerten Anzahl von Farben visualisiert. Besagte Anzahl von Farben steht in einem engen Zusammenhang mit der Leistungsfähigkeit des verwendeten Hardwaresystems und infolgedessen mit der Konfiguration desselben.

In den professionellen Konfigurationen kann ein Bild mit Millionen von Bildfarben abgelesen und mittels Video visualisiert werden. In Wirklichkeit handelt es sich in erster Linie um eine theoretische Leistungsfähigkeit, da die Möglichkeit einer Visualisierung dieser Art sehr selten ist: normalerweise verfügen Bilder, die vom Scanner kommen, über Tausende von Bildfarben, die während des Ablesevorgangs automatisch aus einem aus Millionen von Farben bestehenden Spektrum ausgewählt werden. Man muß jedoch beachten, daß jedes vom Scanner abgelesene Bild eine spezifische Farbpalette mitsichbringt, oder besser gesagt eine Farbpalette, die auf spezifische Art und Weise die Farben des Bildes selbst beinhaltet.

An diesem Punkt unterliegt das besagte Bild einem ersten Vorgang zur Reduzierung der Anzahl der vorhandenen Bildfarben, das heisst der Ausgangsfarben des Ausgangsbildes. Die Prozesse der Farbreduzierung können mittels unterschiedlicher Verfahren realisiert werden, so durch die Anwendung besonderer mathematischer Algorithmen, die nämlich auf der Grundlage der Art und Weise, wie die Farben eliminiert und/oder durch andere Farben im Innern des Bildes ersetzt werden, variieren.

In jedem Fall wird, abgesehen von der Art und Weise der angewandten Reduzierung und infolgedessen des verwendeten mathematischen Algorithmus, das Ausgangsbild mit einer hohen Anzahl von Ausgangsfarben beispielsweise auf 256 reduzierte Farben gebracht. Es handelt sich um einen Schritt, der aufgrund der Tatsache erfolgt, daß die Bilder, die anschließend mit CAD für Jacquardtextilien bearbeitet werden, keine hohe Anzahl von Farben benötigen, und in der Regel geht man davon aus, daß 256 Farben für das Endziel sowie die Behandlung des Bildes selbst ausreichend sind, und zwar aufgrund der jeweiligen Umwandlung in ein Muster für Jacquardtextilien.

Das auf diese Art und Weise behandelte Bild (reduziert im Hinblick auf die Anzahl von Farben) wird anschließend in das Jacquard-CAD-System übertragen, wobei dort all die Arbeitsvorgänge abgestimmt werden, die es ermöglichen, das Bild selbst in ein Muster für Jacquardtextilien umzuwandeln. Einer der ersten Schritte in diesem Zusammenhang ist eine weitere Reduzierung der verbleibenden bereits reduzierten Farben. In der Tat wird im Bild auf der Grundlage des Gewebetyps sowie auf der Grundlage der Effekte, die erzielt werden sollen, die Anzahl der vorhandenen Farben reduziert. Normalerweise stellt in einem Gewebemuster jede einzelne Farbe einen bestimmten Typ von Geflecht und infolgedessen einen gewissen Typ von Endeffekt auf dem Gewebe dar.

An diesem Punkt sind die nachfolgenden Schritte an die Nacharbeit des zur Verfügung stehenden Bildes gebunden. Andererseits hat das nun zur Verfügung stehende Bild eine beachtliche Reihe von Schritten im Bereich der Reduzierung durchlaufen, was die Anzahl der Farben und infolgedessen auch die aus dem Bild erhaltenen Informationen anbelangt, und daher hat man - sobald einmal die Anzahl der ausgewählten Farben erreicht ist - ein Bild zur Verfügung, das notwendigerweise der Nacharbeit unterzogen werden muß, damit es so weit wie möglich dem Ausgangsbild ähnelt.

Die für die "Nacharbeit" der Bilder notwendigen Zeiten stehen in enger wechselseitiger Beziehung mit der Komplexität des Musters. Dies impliziert klar und deutlich, daß die komplexen Muster auch heute noch trotz Anwendung hochentwikkelter Systeme lange Zeiten für die vollständige und endgültige Nacharbeit erfordern. Daher ist derzeit kein mathematischer Algorithmus verfügbar, der es ermöglicht, ein von einem Scanner abgelesenes Bild (das infolgedessen reich an Informationen hinsichtlich der Anzahl der vorhandenen Farben sowie der Nuancen etc. ist) automatisch umzuwandeln und dabei die genaue Wiedergabe des Ausgangsbildes zu erzielen, ohne die zusätzlichen Nacharbeiten vornehmen zu müssen.

In der Praxis ermöglichen es die unterschiedlichen, oben beschriebenen Schritte, die zwecks Reduzierung der Anzahl der im abgelesenen Ausgangsbild vorhandenen Farben getätigt werden, nicht, die Nuancen, Farbtöne sowie die unterschiedlichen Farbvariationen unverändert beizubehalten, die das Bild anfänglich aufweist. All das erfolgt zum Nachteil der Bearbeitungszeiten des Bildes, jedoch auch zum Nachteil der Qualität des Endgewebes; unter Qualität versteht man dabei den bestehenden Unterschied zwischen dem Ausgangsbild zum Zeitpunkt des Ablesens und dem umgewandelten und auf das Jacquardgewebe reproduzierten Bild.

Selbstverständlich ist die Anzahl der Farben, die das auf das Jacquardgewebe nachzubildende Bild höchstens besitzen kann begrenzt, und zwar auch durch die maximale Anzahl der Farben des Schußfadens, die in der Webmaschine anwendbar sind. Normalerweise kann zumindest derzeit bei Textilwebmaschinen erreicht werden, daß diese bis zu maximal 12 Schußfadenfarben verwenden, und daher ist die Anzahl der reproduzierbaren Farben notwendigerweise begrenzt.

Die Hauptaufgabe der vorliegenden Erfindung besteht darin, ein Verfahren zur Herstellung von Bildern in Jacquardgeweben zu realisieren, das es ermöglicht, die äußerst hohe Auflösung eines Bildes beizubehalten, ohne daß dabei zusätzliche Nacharbeiten am Bild selbst vorgenommen werden müssen.

Im Rahmen dieser Aufgabe besteht ein Ziel der vorliegenden Erfindung darin, ein Verfahren zur Herstellung von Bildern in Jacquardgeweben zu realisieren, das es ermöglicht, die graphische Auflösung des Ausgangsbildes im wesentlichen unverändert zu lassen, wobei ein besonderer Vorgang, nämlich die Reduzierung der Farben des Ausgangsbildes erfolgt, und die zusätzliche Nacharbeit des Bildes entfällt.

Ein weiteres Ziel der vorliegenden Erfindung besteht darin, ein Verfahren zur Herstellung von Bildern in Jacquardgeweben zu realisieren, das es ermöglicht, die Zeiten zur Nachbildung des Bildes auf dem Gewebe extrem zu beschleunigen.

Ein weiteres Ziel der vorliegenden Erfindung besteht darin, ein Verfahren zur Herstellung von Bildern in Jacquardgeweben zu realisieren, das in der Lage ist, die Nuancen sowie die Gesamtheit der im Ausgangsbild vorhandenen Bildfarben möglichst exakt wiederzugeben.

Nicht zuletzt ist es Ziel der vorliegenden Erfindung, ein Verfahren zur Herstellung von Bildern in Jacquardgeweben zu realisieren, das sich durch hohe Zuverlässigkeit, relativ einfache Realisierung sowie niedrige Kosten auszeichnet.

Diese Aufgabe sowie all die genannten Ziele, die im Folgenden besser dargestellt sind, werden durch ein Verfahren zur Herstellung von Bildern mit hoher Auflösung in Jacquardgeweben gemäss den Merkmalen des Anspruches 1 erreicht.

Weitere vorteilhafte Ausgestaltungen der Erfindung ergeben sich insbesondere aus den abhängigen Ansprüchen und den Ausführungsbeispielen.

Besonders vorteilhaft ist es, wenn die Zerlegung der reduzierten Bildfarben unter Einbezug eines vorbestimmten Kett/Schussfaden - Verhältnisses erfolgt und dass das Webprogramm die Anwendung von unregelmässigen Bindungen ohne Bindungs - Rapportwiederholung vorsieht. Das Webprogramm sieht die Anwendung von unregelmässigen Bindungen ohne Rapportwiederholung vor.

Aus der elektronischen Bildbearbeitung mit dem System resultiert eine hohe Auflösung der zu webenden Darstellung beziehungsweise Bildkopie. Durch den Einbezug des Kett/Schussfaden - Verhältnisses bei der Aufspaltung der Bildfarben in die Basisfarben erfolgt in vorteilhafter Weise diese Auflösung weitgehend verlustfrei und folglich eine weitgehend originalgetreue Wiedergabe der Darstellung im Gewebe. Mit der Anwendung von unregelmässigen Bindungen ohne Rapportwiederholung werden wie beim Drucken Bildpunkte erzeugt, welche zur Figur einer farblichen Darstellung gemischt werden. Wesentlich ist hierbei, dass die Bildpunkte direkt vom Computer nach Massgabe der Vorlage ohne manuelle Korrektur durch einen Fachmann mit Bindungserfahrung erzeugt werden können. Nach der Farbzerlegung unter Einbezug des Kett/Schussfaden - Verhältnis wird von der zu webenden Darstellung in einem CAD - System ein webbares Datenformat erstellt, welches einer Webmaschine zugeleitet wird.

Es ist von Vorteil, wenn das Kett/Schussfaden - Verhältnis 2:1 beträgt. Mit diesem Verhältnis können die Bedingungen beim Weben mit achtundzwanzig Schussfäden und sechsundfünfzig Kettfäden pro cm exakt eingehalten werden.

Durch die Anwendung von Fadengruppen mit mindestens zwei Basisfarben wird die Erzeugung von einer unregelmässigen Bindung ohne Rapportwiederholung ermöglicht.

Durch die Reduzierung der Darstellung des zu webenden Ausgangsbildes auf maximal 256 Farben kann die Bildkopie mit Schussfäden in lediglich vier Basisfarben gewebt werden. Daraus ergibt sich eine Vereinfachung der Webmaschine.

Die Anwendung von Schussfäden mit den Basisfarben schwarz und weiss hat die Vorteile, dass einerseits Schwarz/Weiss - Darstellungen mit hoher Auflösung gewebt werden können und andererseits die Kontraste bei farbigen Bildkopien mit den Basisfarben rot, grün, blau und gelb einwandfrei nachvollzogen werden können.

Die freie Auswahl der Basisfarben ermöglicht eine uneingeschränkte Kombination und insbesondere eine exakte Anpassung der gewebten Bildkopie an die Darstellung des Ausgangsbildes.

Die Eintragung von Schussfadengruppen in gleichbleibender Reihenfolge hat den Vorteil, dass das zu erstellende Webprogramm einfacher ist.

Es ist von Vorteil, wenn das Webprogramm die Kombination von Bereichen mit unregelmässigen Bindungen mit regelmässigen Bindungen mit Rapportwiederholung vorsieht, weil dadurch die Gestaltung von Geweben wesentlich erweitert wird.

Im folgenden werden Ausführungsbeispiele der Erfindung anhand der beiliegenden Zeichnungen näher erläutert, dabei zeigen:
- Fig.1: den schematischen Verlauf eines Schussfadens durch im Schnitt dargestellte Kettfäden eines Jacquardgewebes;
- Fig.2: den schematischen Verlauf von zwei Schussfäden durch die im Schnitt dargestellten Kettfäden eines Jacquardgewebes;
- Fig.3: ein Blockschema einer Ausführung eines erfindungsgemässen Programmierungssystems zum Herstellen eines Jacquardgewebes,
- Fig.4: eine Kopie eines als Vorlage dienenden Ausgangsbildes einer zu webenden Bildkopie,
- Fig.5: einen vergrösserten Ausschnitt A der Vorlage nach Fig.4 im grösseren Massstab nach der Farbzerlegung der Darstellung in ausgewählten Basisfarben,
- Fig.6: einen vergrösserten Ausschnitt B in Fig.5,
- Fig.7: eine Darstellung der Schussfolge für das Gewebe,
- Fig.8: ein Schnittbild eines Gewebes mit einer unregelmässigen Bindung
- Fig.9: eine Draufsicht des Gewebes nach Fig.8; und
- Fig.10: eine Bindungspatrone für eine regelmässige Bindung,

Das Verfahren gemäß der vorliegenden Erfindung umfasst eine Anfangsphase der Farbabtastung eines beliebigen Bildes, das von beliebiger Art sein kann, ohne jegliche Beschränkung im Hinblick auf die Typologie sowie die Abmessungen.

Das auf diese Art und Weise gelesene Bild wird mittels Video mit einer bemerkenswerten Anzahl von Farben visualisiert: besagte Anzahl von Farben steht in enger wechselseitiger Beziehung mit der Leistungsfähigkeit des verwendeten Hardwaresystems und infolgedessen mit der Konfiguration desselben.

An diesem Punkt wird mit der Durchführung einer Auswahl der Anzahl von notwendigen Farben begonnen, und zwar direkt vom Videobild, oder durch Auswahl der Farben im Innern des gesamten Spektrums des sichtbaren Felds von Farben, wobei folglich eine unendliche Auswahl an Farbtönen sowie Varianten angeboten wird.

In der Praxis wählt der Arbeiter die Anzahl der Basisfarben des Schusses und der Kette, die er beim Weben verwenden möchte, das heisst die Anzahl der Basisfarben, die der Anzahl von Kett- und Schußfäden entspricht, die die Webmaschine verwenden kann. Das Verfahren sieht gemäß der Erfindung eine Reduzierung der Ausgangsfarben des Ausgangsbildes innerhalb der maximal möglichen Farben mit den gewählten Basisfarben vor.

Im wesentlichen kommt im Ausgangsbild eine Reihe von quasi unendlichen unterschiedlichen Farbtönen vor; all diese Farbtöne erhält man mittels Nachempfindung der Ausgangsfarbe, mittels Kombinieren von einem oder mehreren Fäden unterschiedlicher Farben, was zur Visualisierung der gewünschten Farbe führt.

Das Ergebnis des Kombinierens von einem oder mehreren Fäden mit vom Arbeiter ausgewählten Basisfarben ist die reduzierte Farbe des reduzierten Ausgangsbildes, das mit einem Scanner erstellt wird.

Ein Verfahren zur Umwandlung der Pixel des reduzierten Bildes in die ausgewählen Basisfarben nennt sich "Dithering"-Verfahren. Dieses Verfahren ermöglicht die Nachempfindung der im Ausgangsbild vorhandenen äußerst hohen Anzahl von Bildfarben mittels einer vergleichsweise sehr kleinen Anzahl von Farben, ohne ein Nacharbeit des Bildes vornehmen zu müssen. In der Tat gehen mit diesem Verfahren keine Details des Bildes verloren, die hingegen bei bekannten Techniken verloren gehen, bei denen die Reduzierung der Bildfarben auf eine sehr genaue Anzahl von Schussfarben erfolgt, ohne jedoch ein Nachempfinden der unweigerlich fehlenden Farben vorzunehmen.

Das Zusammenspiel der ausgewählten Basisfarben ermöglicht die Visualisierung aller anderen Farben, die für das Bild benötigt werden, damit es mit dem Ausgangsbild übereinstimmt. Die Nuancen des Bildes ergeben sich aus der Quantität von Pixeln der Farbe, die mit mehr oder weniger Intensität ausgewählt wird, wobei von den Basisfarben ausgegangen wird, die anfänglich vom Arbeiter ausgewählt wurden.

Die Farbtöne erhält man durch das Mischen der Pixel der Basisfarben, die mit mehr oder weniger Intensität gemäß der zu reproduzierenden Farbtöne ausgewählt werden. Wenn man beispielsweise aufgrund der Reduzierung der Anzahl von Farben die folgenden Basisfarben
schwarz, weiß, rot, gelb, grün und blau
auswählt, so erzielt man im reduzierten Ausgangsbild eine Reihe von quasi unendlichen unterschiedlichen Farbtönen (Rot-, Grau-, Grün-, Gelbtöne etc.). All diese Farbtöne erhält man durch das Kombinieren von Fäden unterschiedlicher Basisfarben (infolgedessen werden die Farbtöne nachempfunden, da in die Webmaschine nicht zwingend ein Schuß- oder Kettfaden mit diesem besonderen Farbton eingelegt wird), die (ausgewählt aus den Farben, die zur Durchführung der Reduzierung bestimmt sind) zur Visualisierung der gewünschten Farbe führen.

Wenn beispielsweise die Farbe Strohgelb nachempfunden werden soll, werden die gelben und die weißen Fäden kombiniert, was die Farbe Strohgelb zum optischen Ergebnis hat. Selbstverständlich sind die Farbtöne von Strohgelb, die erzielt werden sollen, vielfältig und infolgedessen muß man eine Bearbeitung hinsichtlich der Quantität der Basisfarben Weiß und Gelb vornehmen, die kombiniert werden, damit man all diese Farbtöne erhält.

Unter Berücksichtigung der Tatsache, daß die Farben stets durch Verflechtung von zwei Arten von Fäden erlangt werden, die rechtwinklig zueinander angeordnet sind, wobei eine Art die Kettfäden und die andere Art die Schußfäden sind, wird normalerweise der Schußfaden mit einer bestimmten Farbe mit den Kettfäden verflochten, wobei das Endergebnis eine gewisse Farbe auf der oberen und unteren Fläche des Gewebes ist.

Die Figur 1 illustriert die im Schnitt dargestellten Kettfäden 1 und einen Schußfaden 2, der den Übergang durch einen Kettfaden vollzieht. Die Endfarbe des Gewebes ergibt sich infolgedessen aus der jeweiligen Farbe des Schußfadens 2, da dieser Faden über dem Kettfaden gearbeitet wird (der Schußfadenabschnitt ist folglich gelb, die Fläche des Gewebes wird gelb sein). Die dargestellte Situation ist eine Standardsituation, in der versucht wird, eine reine Farbe auf dem Gewebe zu erhalten.

Für den Fall, daß man hingegen besondere Nuancen von Gelb erzielen möchte, muß man versuchen, den gelben Schußfaden 2 auf der oberen Fläche des Gewebes zu verarbeiten (folglich oberhalb der Kettfäden 1), und zwar gemeinsam mit einem weiteren Schußfaden 2' oder mit mehreren Schußfäden, um die gewünschten Nuancen zu erhalten.

In der Figur 2 ist der Fall dargestellt, bei dem der gelbe Schußfaden gemeinsam mit dem weißen Schußfaden 2' oberhalb der Kettfäden 1 vorbeiläuft; auf diese Art wird ein helles mittleres Gelb erzielt. Aus den unterschiedlichen Nuancen kann nun die Quantität der Farben Gelb und Weiß festgesetzt werden. Unter Quantität versteht man dabei die Anzahl der Kettfäden 1, die vom Schußfaden 2, 2' überdeckt werden. In der Figur 2 kann man beispielsweise feststellen, daß der gelbe Schußfaden 2 über den fünf Kettfäden 1 verbleibt, während der weiße Schußfaden 2' oberhalb der sechs Kettfäden bleibt. Dies bedeutet, daß in diesem Fall das Gelb sehr hell ist (eher weiß als gelb).

Es gibt keine Begrenzung, was die Quantität der zu verwendenden Farben (der Schußfaden oder die Kettfäden können sich auch zu einem einzigen Kettfaden verflechten) und die Anzahl der Schußfäden anbelangt, die verwendet werden können, um unterschiedliche Farbtöne zu erzeugen. In der Tat gibt es Farben, die durch Kombination von mehr als zwei Fäden unterschiedlicher Basisfarben kreiert werden können.

Das "Dithering"-Verfahren ermöglicht es also, jede Farbe in verschiedene Punkte von ausgewählten Basisfarben aufzuspalten. Daher kann es vorkommen, daß es für einige Farben notwendig ist, alle Basisfarben zu verwenden, die vom Arbeiter anfänglich ausgewählt worden sind. Dies geschieht aufgrund der Tatsache, daß die Endfarben des Gewebes nicht durch die direkte Präsenz des Schußfadens mit der bestimmten Farbe erzielt werden, sondern durch das Kombinieren (in unterschiedlichen Quantitäten) der ausgewählten Basisfarben: folglich sind die Farben nachempfunden und nicht wirklich präsent. Infolgedessen scheint es offensichtlich, daß in einer Situation dieser Art keinerlei Nacharbeiten des Bildes notwendig sind, da dieses in ein Gewebemuster umgewandelt wird, ohne daß dabei Ausgangsinformationen verloren gehen.

Außerdem wird mit dem Verfahren gemäß der vorliegenden Erfindung das Ausgangsbild so behandelt, als ob es bereits ein Muster für Jacquardtextilien sei und nicht lediglich eine Grafikdatei. In der Tat ist jedes Ausgangsbild aus quadratischen Pixeln zusammengesetzt, während die äquivalenten Textilbilder aus Rechtecken mit unterschiedlichen - auf Grundlage der zu verwendenden Parameter - Abmessungen bestehen. Die Situation, die durch die Umwandlung eines aus quadratischen Pixeln bestehenden Bildes in ein Textilmuster entsteht, ist die, daß das Bild notwendigerweise Formveränderungen erfährt und infolgedessen das endgültige Textilmuster keine perfekte graphische Auflösung mehr hat. Das Verfahren gemäß der Erfindung ermöglicht es, die Abmessungen der anfänglichen Pixel zu verändern, so daß diese mit dem Rechteck auf dem für das Textilmuster verwendeten Zeichenpapier übereinstimmen oder umgekehrt.

Infolgedessen erfährt das Ausgangsbild beim Übergang zum Textilmuster und mit dem Übergang von Pixel zu Zeichenpapier keinerlei Formveränderung und bedarf daher auch keiner Nacharbeit.

In der Praxis hat man festgestellt, wie das Verfahren gemäß der Erfindung die gestellte Aufgabe vollständig löst bzw. die im Vorfeld gesetzten Ziele erreicht, da es die Reduzierung der Anzahl von Farben eines Bildes ermöglicht, ohne daß dabei Informationen des Bildes selbst verloren gehen und ohne daß die Notwendigkeit besteht, Nacharbeiten am Bild selbst vorzunehmen, die unweigerlich lange Bearbeitungszeiten mit sich bringen.

Das auf diese Art und Weise konzipierte Verfahren kann zahlreichen und unterschiedlichen Veränderungen unterliegen, die alle im Rahmen des Erfindungskonzepts liegen. So ist das Verfahren beispielsweise für jeden Kettfadentyp einsetzbar, damit auch mikrometrische Besonderheiten des Ausgangsbildes ermöglicht werden. Außerdem können alle Details durch andere technisch äquivalente Elemente ersetzt werden. In der Praxis können die verwendeten Materialien, sofern sie mit der jeweiligen Anwendung kompatibel sind, sowie die Abmessungen gemäß den Erfordernissen sowie dem Stand der Technik beliebiger Natur sein.

Es folgt eine detailliertere Beschreibung verschiedener Ausführungsbeispiele.

Die Fig.3 zeigt eine Ausführung der hier in Rede stehenden Erfindung. Das Programmierungssystem geht von einer Vorlage in Form eines Ausgangsbildes 3 aus und umfasst die Programmschritte Scannen 4, Farbenreduktion 5, Farbzerlegung 6 und Webprogramm 7, das in einer Webmaschine 8 zum Gewebe 9 mit dem gewünschten Endbild abgearbeitet wird.

Im ersten Schritt wird ein Bild, z.B. mit ca. 1,6 Millionen Farben gescannt und auf einem Bildschirm dargestellt. Je nach Auflösungsvermögen des Scanners und des Bildschirms weist die auf dem Bildschirm erscheinende Darstellung des Bildes für gewöhnlich einige tausend Farben bzw. Farbtöne auf.

Im zweiten Schritt werden die Farben dieses Bildes auf ein darstellbares Mass, z. B. auf 256 Farben reduziert. Bei dieser Farbenreduzierung gehen verschiedene Farben verloren oder werden durch andere Farben innerhalb des Farbspektrums ersetzt.

Der dritte Schritt umfasst mehreren Teilschritten. Zuerst werden eine vorher bestimmte Anzahl von Basisfarben für die Kett- und Schussfäden ausgewählt, die beim Weben angewendet werden. Mit Vorteil werden Schussfäden mit den Basisfarben rot, grün, blau, gelb, schwarz und weiss ausgewählt.

Nachfolgend werden die 256 reduzierten Farben in die Basisfarben zerlegt. Diese Zerlegung erfolgt automatisch und erzeugt eine Figur, welche das Webmuster zeigt (Fig.4 und 5).

Bei der elektronischen Bildbearbeitung werden Farben durch Pixel dargestellt. Die Bildfarben werden als Farbzellen dargestellt, wobei jede Farbzelle durch eine repräsentative Farbe vertreten wird. Nuancen der Bildfarben ergeben sich aus der Menge von Pixel der Farbe mit unterschiedlicher Farbtiefe, die ausgewählt wird. Bei der Farbreduzierung werden die Farben durch Repräsentanten der Farbzellen ersetzt, in welche die Farbe fällt. Es wird jedoch nicht jedes Pixel auf den Repräsentanten der Farbzelle abgebildet, sondern auf eine der benachbarten Bildfarben umgesetzt.

Abschliessend erfolgt eine Aufspaltung der Bildfarben, wobei die genannte Umsetzung erfolgt. Mit dieser Umsetzung erfolgt eine Aufteilung einerseits der Bildfarben in Bildpunkte der Basisfarben und andererseits der Farbtöne der Bildfarben hinsichtlich ihrer Farbtiefe in Bildpunkte der Basisfarben, die zur Erzeugung der Farbtöne kombiniert werden, z.B. rot und weiss für hellrot. Die Bildpunkte werden hierbei jeweils durch einen Schussfaden mit einer Basisfarbe gebildet, der auf der Schauseite des Gewebes einen Kettfaden oberhalb kreuzt. Bei dieser Aufspaltung wird ein Kett/Schussfaden - Verhältnis 2:1 einbezogen, so dass die zu webende Darstellung durch die in Fig.5 dargestellten rechteckigen Farbpunkte gebildet wird, welche die Grundlage für das zu erstellende Webprogramm bildet.

Im vierten Schritt erfolgt an einem Computer die Programmierung der zu webenden Bildkopie. Es wird auf die Figuren 7 bis 10 Bezug genommen. Mit dem Webprogramm werden die Eintragung der Schussfäden und die Bewegung der Kettfäden (Hoch- und Tiefgang) geregelt. Wie die Fig.7 zeigt werden sechs Schussfäden mit den Basisfarben rot, grün, blau, gelb, schwarz und weiss angewendet. Die Schussfäden werden in dieser Reihenfolge als Fadengruppe in einer Schusslinie eingetragen und bilden eine Farbzelle. Die Schussfäden werden durch die Kettfäden abgebunden. Das Webprogramm sieht hierzu unregelmässige Bindung ohne Rapportwiederholungen und regelmässige Bindungen mit Rapportwiederholungen vor. Die unregelmässige Bindung erfolgt nach Massgabe der bei der Zerlegung erzeugten Farbpunkte, derart, dass z.B. der rote Schussfaden R der Fadengruppe als roter Farbpunkt auf der Schauseite des Gewebes sichtbar ist und die übrigen Schussfäden auf der Rückseite flottieren. Gleiches gilt zur Erzeugung eines grünen Farbpunktes, wobei der grüne Schussfaden G sichtbar ist. Dies ist in den Figuren 8 und 9 dargestellt.

Wie vorstehend beschrieben ergeben sich bei der Farbzerlegung Farbpunkte mit Farbnuancen und unterschiedlicher Farbtiefe. Für derartige Farbpunkte sieht das Webprogramm eine Farbmischung vor, die z.B. mit mindestens zwei Schussfäden mit unterschiedlicher Basisfarbe erfolgen kann. Das Webprogramm sieht weitere Möglichkeiten vor, z.B. mit flottierenden Schussfäden.

## Patentansprüche

1. Verfahren zur Herstellung von Bildern mit hoher Auflösung in Jacquardgeweben, das die folgenden Phasen umfaßt:
- Farbabtastung eines Ausgangsbildes, welches auf einem Gewebe nachgebildet werden soll;
- Videovisualisierung des Ausgangsbildes mit der größtmöglichen Anzahl von Farben, die im Zusammenhang mit den für die genannte Videovisualisierung verwendeten Mitteln möglich ist,
**gekennzeichnet dadurch, daß** das Verfahren darüber hinaus noch folgende Phasen umfaßt:
- Auswahl einer Anzahl von Basisfarben, die zur Nachbildung des Ausgangsbildes auf dem Gewebe zu verwenden sind; dabei steht die Anzahl von Basisfarben mit der Anzahl von Kett- und Schußfäden, die für die Webmaschine verwendbar sind und zum Weben des Gewebes eingesetzt werden, in wechselseitiger Beziehung;
- Reduzierung der Ausgangsfarben des Ausgangsbildes auf eine Anzahl reduzierter Farben, die durch Mischen der Basisfarben der Kett- und Schussfäden möglich sind.

2. Verfahren nach Anspruch 1, **dadurch gekennzeichnet, dass** das Mischen der gewählten Basisfarben Pixelmischungen sind, wobei die Pixel jeweils durch Kreuzung von mindestens einem Kett- und einem Schussfaden gebildet werden.

3. Verfahren nach Anspruch 1 oder 2, **gekennzeichnet dadurch, daß** die Umsetzung der reduzierten Farben des reduzierten Ausgangsbildes auf die Anzahl der ausgewählten Basisfarben ein Dithering - Verfahren umfasst.

4. Verfahren nach einem der Ansprüche 1 bis 3, **gekennzeichnet dadurch, daß** die Nuancen des reduzierten Ausgangsbildes durch die Anzahl der Pixel in den ausgewählten Basisfarben reproduziert werden.

5. Verfahren nach einem der Ansprüche 1 bis 4, **dadurch gekennzeichnet, dass** die Zerlegung der reduzierten Farben unter Einbezug eines vorbestimmten Kett/Schussfaden - Verhältnisses erfolgt und dass das Webprogramm die Anwendung von unregelmässigen Bindungen ohne Bindungs - Rapportwiederholung vorsieht.

6. Verfahren nach einem der Ansprüche 1 bis 5, **gekennzeichnet durch** ein Kett/Schussfaden - Verhältnis von 2:1.

7. Verfahren nach einem der Ansprüche 1 bis 6, **dadurch gekennzeichnet, dass** die reduzierten Farben aus mindestens zwei Basisfarben gebildet werden, die eine Fadengruppe bilden.

8. Verfahren nach einem der Ansprüche 1 bis 7, **dadurch gekennzeichnet, dass** die Ausgangsfarben des Ausgangsbildes auf maximal 256 Farben reduziert werden.

9. Verfahren nach einem der Ansprüche 1 bis 8, **dadurch gekennzeichnet, dass** bis zu sechzehn Basisfarben anwendbar sind.

10. verfahren nach Anspruch 9, **gekennzeichnet durch** die Basisfarben rot, grün, blau und gelb.

11. Verfahren nach Anspruch 10, **gekennzeichnet durch** die Basisfarben rot, grün, blau, gelb, schwarz und weiss.

12. Verfahren nach einem der Ansprüche 1 bis 11, **dadurch gekennzeichnet, dass** das Webprogramm die Eintragung von Schussfadengruppen in einer gleichbleibenden Reihenfolge vorsieht.

13. Verfahren nach einem der Ansprüche 1 bis 12, **dadurch gekennzeichnet, dass** das Webprogramm die Anwendung von regelmässigen Bindungen mit Rapportwiederholung vorsieht.

## Claims

1. A method for the production of images with high resolution in jacquard fabrics, which comprises the following phases:
- color scanning of an initial image which is to be reproduced on a fabric;
- video visualization of the initial image by means of the largest possible number of colors, which is possible in conjunction with the means used for said video visualization,
**characterized in that** the method also comprises, furthermore, the following phases:
- selection of a number of basic colors which are to be used for reproducing the initial image on the fabric; in this case, the number of basic colors is in interrelationship with the number of warp and weft threads which can be used for the weaving machine and which are used for weaving the fabric;
- reduction of the initial colors of the initial image to a number of reduced colors which are possible by the mixing of the basic colors of the warp and weft threads.

2. The method as claimed in claim 1, **characterized in that** the mixes of the selected basic colors are pixel mixes, the pixels being formed in each case by the intersection of at least one warp thread and one weft thread.

3. The method as claimed in claim 1 or 2, **characterized in that** the conversion of the reduced colors of the reduced initial image to the number of selected basic colors involves a dithering method.

4. The method as claimed in one of claims 1 to 3, **characterized in that** the nuances of the reduced initial image are reproduced by means of the number of pixels in the selected basic colors.

5. The method as claimed in one of claims 1 to 4, **characterized in that** the breakdown of the reduced colors takes place with the inclusion of a predetermined warp/weft thread ratio, and **in that** the weaving program provides for the use of irregular weaves without weave repeat repetition.

6. The method as claimed in one of claims 1 to 5, **characterized by** a warp/weft thread ratio of 2:1.

7. The method as claimed in one of claims 1 to 6, **characterized in that** the reduced colors are formed from at least two basic colors which form a thread group.

8. The method as claimed in one of claims 1 to 7, **characterized in that** the initial colors of the initial image are reduced to a maximum of 256 colors.

9. The method as claimed in one of claims 1 to 8, **characterized in that** up to sixteen basic colors can be used.

10. The method as claimed in claim 9, **characterized by** the basic colors red, green, blue and yellow.

11. The method as claimed in claim 10, **characterized by** the basic colors red, green, blue, yellow, black and white.

12. The method as claimed in one of claims 1 to 11, **characterized in that** the weaving program provides for the insertion of weft thread groups in a uniform order.

13. The method as claimed in one of claims 1 to 12, **characterized in that** the weaving program provides for the use of regular weaves with repeat repetition.

## Revendications

1. Procédé pour produire des images de haute résolution sur des tissus Jacquard comprenant les étapes suivantes :
- détection de couleur d'une image d'origine que l'on veut copier sur un tissu,
- visualisation vidéo de l'image d'origine avec le plus grand nombre possible de couleurs pouvant être utilisées avec les moyens en liaison avec la visualisation vidéo,
**caractérisé en ce que**
le procédé comprend en outre les étapes suivantes :
- sélection d'un nombre de couleurs de base utilisées pour copier l'image d'origine sur le tissu ; le nombre de couleurs de base étant lié au nombre de fils de chaîne et de trame utilisés par le métier à tisser et servant à tisser le tissu par interaction,
- réduction des couleurs initiales de l'image d'origine à un nombre réduit de couleurs que l'on peut obtenir en mélangeant les couleurs de base des fils de chaîne et des fils de trame.

2. Procédé selon la revendication 1,
**caractérisé en ce que**
le mélange des couleurs de base sélectionnées correspond à des mélanges de pixels et les pixels sont formés respectivement par le croisement d'au moins un fil de chaîne et d'un fil de trame.

3. Procédé selon la revendication 1 ou 2,
**caractérisé en ce que**
la conversion des couleurs réduites de l'image d'origine réduite, selon le nombre de couleurs de base sélectionnées utilise un procédé Dithering.

4. Procédé selon les revendications 1 à 3,
**caractérisé en ce qu'**
on reproduit les nuances de l'image d'origine réduite, par le nombre de pixels dans les couleurs de base sélectionnées.

5. Procédé selon les revendications 1 à 4,
**caractérisé en ce que**
la décomposition des couleurs réduites se fait en utilisant un rapport prédéfini de fils de chaîne / fils de trame, et
le programme de tissage prévoit l'utilisation de liaisons irrégulières sans répétition des rapports de liaison.

6. Procédé selon les revendications 1 à 5,
**caractérisé en ce que**
le rapport fil de chaîne/fil de trame est égal à 2 : 1.

7. Procédé selon les revendications 1 à 6,
**caractérisé en ce que**
les couleurs réduites sont formées à partir d'au moins deux couleurs de base qui constituent un groupe de fils.

8. Procédé selon les revendications 1 à 7,
**caractérisé en ce que**
les couleurs initiales de l'image d'origine sont réduites à un maximum de 256 couleurs.

9. Procédé selon les revendications 1 à 8,
**caractérisé en ce qu'**
il applique jusqu'à 16 couleurs de base.

10. Procédé selon la revendication 9,
**caractérisé en ce que**
les couleurs de base sont les couleurs rouge, vert, bleu et jaune.

11. Procédé selon la revendication 10,
**caractérisé en ce que**
les couleurs de base sont les couleurs rouge, vert, bleu, jaune, noir et blanc.

12. Procédé selon les revendications 1 à 11,
**caractérisé en ce que**
le programme de tissage prévoit l'insertion de groupes de fils de trame dans un ordre constant.

13. Procédé selon les revendications 1 à 12,
**caractérisé en ce que**
le programme de tissage prévoit l'utilisation de liaisons régulières avec une répétition de rapports.
